# EUROPÄISCHE PATENTSCHRIFT

(11) **EP 1 086 512 B1**
(45) Veröffentlichungstag und Bekanntmachung des Hinweises auf die Patenterteilung: **04.12.2002**
(21) Anmeldenummer: 99936369.0
(22) Anmeldetag: 31.05.1999
(51) Int. Cl.: H01R 4/24, H01R 43/01

(54) **SCHNEIDKLEMME**
INSULATION PIERCING CONNECTING DEVICE
DISPOSITIF PERCE-ISOLANT

(30) Priorität: 08.06.1998 DE 19825566
(43) Veröffentlichungstag der Anmeldung: 28.03.2001
(73) Patentinhaber: SIEMENS AKTIENGESELLSCHAFT, 80333 München (DE)
(72) Erfinder: ADLFINGER, Peter, D-92245 Kümmersbruck (DE); BUSCH, Klaus, D-92224 Amberg (DE); GIESELMANN, Michael, D-91052 Erlangen (DE); HERRMANN, Johann, D-84066 Mallersdorf-Pfaffenberg (DE); HOFRICHTER, Johann, D-92546 Schmidgaden (DE); SÖRGEL, Norbert, D-92284 Poppenricht (DE); ZIMMERMANN, Rudolf, D-92237 Sulzbach-Rosenberg (DE); EIDLOTH, Rainer, D-77886 Lauf (DE); HUSTER, Bernd, D-95213 Münchberg (DE); LINDE, Hansjürgen, D-96450 Coburg (DE); NEUMANN, Uwe, D-96050 Bamberg (DE)
(86) Internationale Anmeldenummer: DE9901601
(87) Internationale Veröffentlichungsnummer: WO99065113

(56) Entgegenhaltungen:
- EP-A- 0 274 948
- US-A- 3 959 868
- "Improved IDC using lead-in blade contact system" RESEARCH DISCLOSURE, Nr. 303, Juli 1989 (1989-07), Seite 3030348 XP000045824 ny,us

## Beschreibung

Die Erfindung bezieht sich auf eine Schneidklemme zur Kontaktierung eines nicht abisolierten elektrischen Leiters in einem durch einander zugewandte Schneidkanten zweier Klemmschenkel gebildeten V-förmigen Kontaktbereich. Sie bezieht sich weiter auf ein Handhabungsgerät zum Einführen des Leiters in die Schneidklemme.

Aus dem Dokument "Improved IDC using lead-In blade contact system", Research Disclosure, Nr. 303, Juli 1989, Seite 3030348 XP000045824, NY, US, ist eine Schneidklemme mit einem V-förmigen Schneidbereich vergleichsweise geringer Schneidenkantenbreite bekannt, an den sich ein U-förmiger Kontaktbereich mit zueinander parallel verlaufenden Kanten vergleichsweise großer Kontaktkantenbreite anschließt. Die Geometrie des Kontaktbereichs dieser bekannten Schneidklemme ist lediglich für einen einzelnen, bestimmten Leiterquerschnitt eines zu kontaktierenden Leiters bemessen.

Bei einer aus der DE 44 03 278 A1 bekannten Schneidklemme aus einem blattförmigen Kontaktmaterial ist ein Klemmschlitz zwischen zwei Klemmschenkeln gebildet, deren einander zugewandte Schneidkanten parallel zueinander verlaufen. Zwar können aufgrund des federnden Kontaktmaterials für eine Doppelkontaktierung zwei Leiter mit unterschiedlichem Durchmesser im Kontaktbereich geklemmt werden. Jedoch ist aufgrund der Geometrie des den Kontaktbereich bildenden Klemmschlitzes der Querschnittsbereich für zu kontaktierende Leiter eingeschränkt.

Aus der EP 0 274 948 A1 ist darüber hinaus eine Schneidklemme mit V-förmigem Kontaktbereich bekannt. Der Kontaktbereich ist durch Schneidkanten kreisbogenförmig aufgestellter und starrer Schneidschenkel gebildet, die selbst keine Klemmwirkung entfalten. Beim Einführen des Leiters durch Einpressen in Verjüngungsrichtung des V-förmigen Kontaktbereichs durchdringen die einander zugewandten Schneidkanten der Schneidschenkel die Leiterisolierung bis zur Leiterader. Die Klemmfixierung des Leiters im Kontaktbereich erfolgt mittels eines Hebelarms. Auch bei dieser bekannten Schneidklemme ist der Querschnittsbereich für zu kontaktierende Leiter mit unterschiedlichen Durchmessern nur begrenzt.

Der Erfindung liegt die Aufgabe zugrunde, eine Schneidklemme anzugeben, mittels der elektrische Leiter über einen im Vergleich zu den bekannten Schneidklemmen großen Querschnittsbereich, vorzugsweise über einen Querschnittsbereich von 0,5 bis 2,5 mm², zuverlässig kontaktiert und sicher klemmfixiert werden können. Darüber hinaus soll ein zum Einführen des Leiters in die Schneidklemme besonders geeignetes Handhabungsgerät angegeben werden.

Diese Aufgabe wird erfindungsgemäß gelöst durch die Merkmale des Anspruches 1. Dazu ist die oder jede Schneidflanke mindestens eines Klemmschenkels derart wellenförmig ausgebildet, daß die Breite der von den Schneidkanten gebildeten Kontaktflächen in Verjüngungsrichtung des V-förmigen Kontaktbereichs alternierend zu- und abnimmt.

Durch eine derartige wellige Ausformung der Schneidkanten der Klemmschenkel wird der Anschneid- und Schneidvorgang durch die Leiterisolierung unterstützt. Mit der alternierend zu- und abnehmenden Breite der Schneidkanten in Verjüngungsrichtung des V-förmigen Kontaktbereichs werden darüber hinaus - gegenüber einer durchgehend klingenartigen Ausbildung der Schneidkanten - zu Schneidbereichen benachbarte Klemmbereiche mit vergleichsweise großer Kontaktfläche geschaffen.

In vorteilhafter Ausgestaltung sind die Klemmschenkel nicht zueinander parallel verlaufend angeordnet, sondern unter einem Winkel nach innen angestellt. Dies bewirkt eine Selbstverstärkung der Klemmkraft bei Auftreten einer Auszugskraft auf den Leiter entgegen der Anstellrichtung der Klemmschenkel in Auszugsrichtung des Leiters. Dabei ist der Anstellwinkel zweckmäßigerweise 0° < α ≤ 10°. Vorzugsweise ist der Anstellwinkel α = 5°.

In weiterer oder alternativer Ausgestaltung sind die Klemmschenkel und deren Schneidkanten im Klemm- und Kontaktbereich gegeneinander versetzt angeordnet. Dadurch wird eine bezüglich der Klemm- und Kontaktwirkung besonders zuverlässige Anpassung der Schneidklemme an verschiedene Leiterdurchmesser und -querschnitte erreicht. Die Schneidflanken jedes Klemmschenkels sind dabei vorteilhafterweise bezüglich einer entlang des Grates der Schneidkante verlaufenden Symmetrieachse spiegelbildlich gewellt. Dadurch werden besonders scharfkantige Schneidbereiche und vergleichsweise große Kontaktflächen entlang der Schneidkante des entsprechenden Klemmschenkels erzielt.

Ferner sind in zweckmäßiger Ausgestaltung die Schneidflanken der durch die variierende Breite der Kontaktfläche entlang der Schneidkante gebildeten und jeweils einem Schneidbereich benachbarten Klemmbereiche in Richtung auf die Schneidkante und somit in Richtung des Schneidengrates konisch ausgestaltet. Durch eine derart keilförmige Ausgestaltung der Schneidflanken wird im jeweiligen Klemmbereich eine zusätzliche Schneidwirkung zur sicheren Durchtrennung der Leiterisolierung im Kontakt- und Klemmbereich erzielt.

Die Klemmschenkel sind vorteilhafterweise abgewinkelte Enden von Schenkeln eines U-förmigen Kontaktstücks in Form eines Kontaktblechs, das zweckmäßigerweise gleichzeitig das Schaltstück in einem Schaltgerät ist. Dabei schließen die Klemmschenkel mit den Schenkeln des Kontaktblechs einen Winkel β > 90°, z.B. β = 95°, ein.

Ein im Bereich des Scheitels des U-förmigen Kontaktstücks mit Abstand zum Kontaktbereich angeordnetes Kontaktgegenstück, das etwa parallel zu den abgewinkelten Klemmschenkeln verläuft, bildet eine zusätzliche Kontaktierfläche zur stirnseitigen Kontaktierung des im Zwickel des V-förmigen Kontaktbereichs eingeklemmten und dort kontaktierten Leiters. Durch ein axiale Verschiebung des Leiters infolge einer in Schneidkantenlängsrichtung keilförmigen Gestaltung des Übergangsbereichs zwischen Schneid- und Klemmbereich wird die zur Kontaktierung erforderliche Anpreßkraft des Leiterendes an das Kontaktgegenstück erzeugt. Dabei kann die Kontaktkraft noch dadurch erhöht werden, daß das Kontakt- oder Schaltstück aus einem Bimetall gefertigt ist. Bei Erwärmung wird dann aufgrund des Bimetalleffekts eine weitere Verstärkung der Kontaktkraft erzielt. Dazu kann das gesamte Kontaktstück auch kastenförmig mit aus Bimetall bestehenden Seitenwänden ausgestaltet sein. Die dem Schneid-Klemmbereich gegenüberliegende Stirnseite bildet dann zweckmäßigerweise die zusätzliche Kontaktierstelle oder -fläche.

Die Einstellung der Klemmkraft für die verschiedenen Leiterdurchmesser oder -querschnitte erfolgt über die Lage des Leiters im Kontaktbereich, d.h. über die Position des Leiters im Zwickel zwischen den zueinander V-förmig angeordneten Klemmschenkeln. Die Führung des Leiters beim Einschieben in den V-förmigen Kontaktbereich erfolgt mittels eines zusätzlichen Handhabungsteils, das das zu kontaktierende Leiterende aufnimmt und stabilisiert.

Zum Stabilisieren des nicht abisolierten Leiters beim Einführen in die Schneidklemme ist ein Handhabungsgerät besonders zweckmäßig, das bodenseitig eine Durchgangsöffnung zur Aufnahme des Leiters aufweist, an deren Unterseite etwa L-förmig ein mit einer Sicke versehener Stützarm angeformt ist. Diesem gegenüberliegend ist eine Ausnehmung vorgesehen, in die die Klemmschenkel der Schneidklemme beim Einführen des Leiters hineingleiten. Die Durchgangsöffnung ist in einem Stabilisierungsbereich fortgeführt, an den sich ein Anschlagschenkel für das Leiterende anschließt.

Die mit der Erfindung erzielten Vorteile bestehen insbesondere darin, daß durch eine wellenartige Ausformung der Schneidflanken entlang der Schneidkanten von zueinander V-förmig angeordneten Klemmschenkeln einer Schneidklemme ein abisolierfreies und schraubenloses Kontaktieren von elektrischen Leitern über einen großen Querschnittsbereich von etwa 0,5 bis 2,5 mm² unabhängig von der Dicke der Leiterisolierung und vom Isolierstoff erreicht wird. Dabei können massive, fein- oder mehrdrähtige Leiter zuverlässig kontaktiert und sicher geklemmt werden. Die Handhabung beim Einsetzen des Leiters in den Kontaktbereich kann mit einfachen Werkzeugen erfolgen.

Nachfolgend werden Ausführungsbeispiele der Erfindung anhand einer Zeichnung näher erläutert. Darin zeigen:
- FIG 1: in perspektivischer Darstellung eine Schneidklemme mit V-förmigem Kontaktbereich und wellenartig geformten Schneidflanken,
- FIG 2: die Schneidklemme gemäß FIG 1 mit eingeführtem und stirnseitig zusätzlich kontaktiertem Leiter,
- FIG 3: eine alternative Ausführungsform der Schneidklemme mit vergleichsweise scharfkantigen Klemmschenkeln,
- FIG 4: in einer Draufsicht die Schneidklemme gemäß FIG 3 mit angestellten Klemmschenkeln,
- FIG 5: eine Ausführungsform der Schneidklemme mit zueinander versetzten Klemmschenkeln,
- FIG 6: eine kastenförmige Schneidklemme aus Bimetall, und
- FIG 7: ein Handhabungsteil zum Einführen des Leiters in eine Schneidklemme mit Kontaktgegenstück.

Einander entsprechende Teile sind in allen Figuren mit den gleichen Bezugszeichen versehen.

Die in den FIG 1 und 2 dargestellte Schneidklemme 1 zur abisolierfreien Kontaktierung eines Leiters 2 besteht zweckmäßigerweise aus einem Kontaktblech 3, das gleichzeitig das Schaltstück eines (nicht dargestellten) Schaltgerätes ist. Das Kontaktblech oder Kontaktstück 3 ist U-förmig ausgestaltet. Dabei sind dessen Schenkel 3a,3b an den Enden zu Klemmschenkeln 4 bzw. 5 abgewinkelt. Über die V-Form hinaus - ausgehend von dessen Scheitel - stehen sich auch die Ansätze der Klemmschenkel 4,5 unter. Bildung eines Spaltes 3d gegenüber, so daß insgesamt eine Federwirkung der Klemmschenkel 4,5 erzielt wird. Die Klemmschenkel 4,5 schließen mit den Schenkeln 3a bzw. 3b des Kontaktstücks 3 einen vom rechten Winkel abweichenden Neigungswinkel β ein, wobei 90° < β < 100°, vorzugsweise β = 95° ist.

Die Klemmschenkel 4 und 5 bilden den Schneid- und Klemmbereich und damit den Kontaktbereich 6 der Schneidklemme 1. Dem Kontaktbereich 6 gegenüberliegend ist an der Außenseite des Scheitels 3c an das Kontaktstück 3 eine Kontaktzunge 7 angeformt, die den Kontakt 8 des Schaltstücks trägt. An der Innenseite des Scheitels 3c ist an das Kontaktstück 3 ein Kontaktgegenstück 9 angeformt, das quer zur durch die Schenkel 3a,3b aufgespannten Ebene und etwa parallel zu den Klemmschenkeln 4,5 ausgerichtet ist. Das Kontaktgegenstück 9 weist eine Einführschräge 9a und einen sich in Richtung der Klemmschenkel 4,5 erstreckenden Kontaktiersteg 9b auf.

Die Klemmschenkel 4,5 sind an deren im Kontaktbereich 6 einander zugewandten Stirnseiten als Schneid- und Klemmkanten 10 bzw. 11 ausgebildet, die die Kontaktflächen zwischen dem Leiter 2 und dem Kontaktstück 3 - und damit der Schneidklemme 1-darstellen, und deren Schneidflanken 12 bzw. 13 in Verjüngungsrichtung 14 des V-förmig oder zwickelartig ausgebildeten Kontaktbereichs 6 wellenartig ausgebildet sind. Die entsprechende Wellung ist spiegelsymmetrisch zur jeweiligen Schneidkante 10,11 und dabei derart ausgeführt, daß die Breite b, b' der von den Schneidkanten 10,11 gebildeten Kontaktflächen in Verjüngungsrichtung 14 des Kontaktbereichs 6 alternierend zu- und abnimmt. Dabei bilden die Schneidkanten 10,11 entlang der vergleichsweise geringen Breite b einen Schneidbereich 15, an den sich über einen Übergangsbereich 16 ein Kontaktbereich 17 mit vergleichsweiser großer, der Breite B der Klemmschenkel 4,5 entsprechender Breite b' der Schneidkanten 10,11 anschließt. Diesem wiederum schließt sich entlang der Schneidkante 10,11 in Verjüngungsrichtung 14 fortlaufend über einen Übergangsbereich 16 ein Schneidbereich 15 mit vergleichsweise geringer Breite b an. Die Wellenform der Schneidflanken 12,13 wird beispielsweise durch spanabhebende Bearbeitung der Klemmschenkel 4 und 5, z.B. durch Ausstanzen von Kontaktblechmaterial in den Schneidbereichen 15, erreicht.

FIG 2 zeigt den in den Kontaktbereich 6 zwischen die Klemmschenkel 4 und 5 geklemmten und über die Schneidkanten 10 bzw. 11 kontaktierten Leiter 2, der stirnseitig gegen das Kontaktgegenstück 9 geführt ist. Dieses bildet somit eine zusätzliche Kontaktfläche oder Kontaktstelle 18. Durch die steilflankige Gestaltung der Übergangsbereiche 16 zwischen den Schneidbereichen 15 und den Klemmbereichen 17 wird infolge einer dadurch erzielten Keilwirkung eine axiale Verschiebung des Leiters 2 in Richtung auf die zusätzliche Kontaktstelle 18 eine Anpreßkraft erzeugt, die das Leiterende 19 des Leiters 2 gegen das Kontaktgegenstück 9 preßt.

Bei der in FIG 3 dargestellten Schneidklemme 1, die im Ausführungsbeispiel kein Kontaktgegenstück 9 aufweist, sind die Klemmschenkel 4,5 in Leiterlängsrichtung mit einem Versatz 20 zueinander ausgerichtet. Durch diesen Versatz 20 der Klemmschenkel 5,6 und damit deren Schneidkanten 9 bzw. 10 im Klemm- oder Kontaktbereich 6 ist eine besonders flexible Anpassung an verschiedene Leiterdurchmesser oder -querschnitte gegeben.

Die Figuren 4 und 5 zeigen eine alternative Ausgestaltung der wellenartig geformten Schneidflanken 12,13 der Klemmschenkel 4 bzw. 5. Dort ist die Breite b'' der Klemmbereiche 17 gegenüber dem Ausführungsbeispiel nach den Figuren 1 und 2 vergleichsweise klein. Dies wird durch eine klingenartige Ausbildung der Schneidflanken 12,13 erzielt, indem diese in Gratrichtung der Schneidkanten 10 bzw. 11 keilförmig ausgestaltet sind. Dadurch werden vergleichsweise flachflankige Übergangsbereiche 16 an den Schneidbereichen 15 erzielt. Dies verstärkt den von den Übergangsbereichen 16 erzielten Effekt einer axialen Verschiebung des Leiters 2 beim Einführen in den Kontaktbereich 6 entgegen einer Auszugsrichtung 21 (FIG 5).

Wie FIG 5 in einer Draufsicht der Schneidklemme 1 nach FIG 4 zeigt, sind die Klemmschenkel 4,5 - und somit deren Schneidkanten 10 bzw. 11 - um einen Anstellwinkel α in Richtung auf den Scheitel 3c des U-förmigen Kontaktstücks 3 und somit nach innen angestellt. Dadurch ergibt sich in Leiterauszugsrichtung 21 ein keilförmiger Verlauf der Schneidkanten 10,11 und der Klemmschenkel 4 bzw. 5, so daß eine Selbstverstärkung der Klemmkraft beim Herausziehen des im Kontaktbereich 6 geklemmten Leiters 2 erzeugt wird. Der Anstellwinkel α ist vorzugsweise größer als 0° und kleiner als 10°, z.B. α = 5°. Dieser Effekt kann dadurch verstärkt werden, daß das Kontaktstück 3 aus einem Bimetall gefertigt ist.

Eine alternative Ausführungsform einer aus einem Bimetall gefertigten Schneidklemme 1 zeigt FIG. 6. Dabei ist das Kontaktstück 3' kastenförmig ausgebildet, wobei die dem Kontaktbereich 6 entsprechende Stirnseite zur Bildung der Klemmschenkel 9,10 wiederum durchgehend geschlitzt ist. Dadurch sind die Klemmschenkel 4,5 wiederum federnd ausgebildet, während das Kontaktstück 3' selbst insgesamt vergleichsweise starr ist. Die dem Kontaktbereich 6 gegenüberliegende Stirnseite 22 des kastenförmigen Kontaktstücks 2 bildet hier die zusätzliche Kontaktfläche oder Kontaktstelle 18 für das stirnseitige Leiterende 19.

FIG 7 zeigt ein Handhabungsgerät 23 zum Einsetzen des Leiters 2 in die Schneidklemme 1. Dazu ist das Handhabungsteil 23 bodenseitig mit einer Durchgangsöffnung 24 zur Aufnahme des Leiters 2 versehen, an deren Unterseite etwa L-förmig ein mit einer Sicke 25 zur Aufnahme des Leiters 2 versehener Stützarm 26 angeformt ist. Auf der dem Stützarm 26 gegenüberliegenden Seite ist das Handhabungsgerät 23 mit einer Ausnehmung 27 versehen, in die die Klemmschenkel 4,5 beim Einführen des Leiters 2 hineingleiten. An diese Ausnehmung 27 schließt sich in Fortführung der Durchgangsöffnung 24 ein Stabilisierungsbereich 28 für das Leiterende 19 an. An der der Klemm- und Kontaktierseite 29 des Handhabungsgerätes 23 gegenüberliegenden Seite ist ein Anschlagschenkel 30 vorgesehen, an dessen Innenfläche 31 das Leiterende 19 geführt ist.

Beim Aufsetzen des Leiters 2 mittels des Handhabungsgerätes 26 auf die Schneidklemme 1 wird einerseits der Leiter 2 lagefixiert in den V-förmigen Kontaktbereich 6 eingepreßt, wobei dort die Schneidkanten 10,11 der Klemmschenkel 4 bzw. 5 die Isolierung 32 des Leiters 2 bis zur Leiterader 33 durchdringen. Dadurch wird der Leiter 2 im Kontaktbereich 6 geklemmt und mit dem Kontaktstück 3 kontaktiert. Andererseits wird das Leiterende 19 stirnseitig an das Kontaktgegenstück 18 geführt und dort zusätzlich kontaktiert. Dabei wird das Leiterende 19 stirnseitig an der Einführschräge 9a entlang bis zur Kontaktstelle 9b geführt.

## Patentansprüche

1. Schneidklemme zur Kontaktierung eines nicht abisolierten elektrischen Leiters (2) in einem durch einander zugewandte Schneidkanten (10,11) zweier Klemmschenkel (4,56) gebildeten V-förmigen Kontaktbereich (6), wobei durch eine Wellung jeweils mindestens einer Schneidenflanke (12,13) der Schneidkanten (10,11) die Breite (b,b',b'') der von diesen gebildeten Kontaktflächen in Verjüngungsrichtung (14) des V-förmigen Kontaktbereichs (6) alternierend zu- und abnimmt,
**dadurch gekennzeichnet, dass** sich an einen Schneidbereich (15) vergleichsweise geringer Breite (b) und einen sich daran anschließenden Kontaktbereich (17) vergleichsweise großer Breite (b',b'') mindestens ein weiterer Schneidbereich (15) anschließt.

2. Schneidklemme nach Anspruch 1,
**dadurch gekennzeichnet, dass** die Klemmschenkel (4,5) unter einem Anstellwinkel (α) entgegen einer Auszugsrichtung (21) des Leiters (2) angestellt sind.

3. Schneidklemme nach Anspruch 2,
**dadurch gekennzeichnet, dass** der Anstellwinkel α zwischen 0° und 10°, vorzugsweise 5°, beträgt.

4. Schneidklemme nach einem der Ansprüche 1 bis 3,
**dadurch gekennzeichnet, dass** die Schneidkanten (10,11) im Kontaktbereich (6) mit einem Versatz (20) zueinander angeordnet sind.

5. Schneidklemme nach einem der Ansprüche 1 bis 4,
**dadurch gekennzeichnet, dass** die Schneidflanken (12,13) zur jeweiligen Schneidkante (10,11) spiegelsymmetrisch gewellt sind.

6. Schneidklemme nach einem der Ansprüche 1 bis 5,
**dadurch gekennzeichnet, dass** die Schneidflanken (12,13) in Richtung auf die jeweilige Schneidkante (10,11) keilförmig ausgestaltet sind.

7. Schneidklemme nach einem der Ansprüche 1 bis 6,
**dadurch gekennzeichnet, dass** die Klemmschenkel (4,5) abgewinkelte Enden der Schenkel (3a,3b) eines U-förmigen Kontaktstücks (3) sind.

8. Schneidklemme nach Anspruch 7,
**dadurch gekennzeichnet, dass** die Klemmschenkel (4,5) mit den Schenkeln (3a,3b) des Kontaktstücks (3) einen Winkel β > 90° einschließen.

9. Schneidklemme nach einem der Ansprüche 1 bis 8, **gekennzeichnet durch** eine zum Kontaktbereich (6) beabstandet angeordnete und diesem zugewandte Kontaktierfläche (18) zur stirnseitigen Kontaktierung des Leiters (2).

10. Schneidklemme nach einem der Ansprüche 1 bis 9,
**dadurch gekennzeichnet, dass** der Kontaktbereich (6) in der Stirnseite eines kastenförmigen Kontaktstücks (3') aus einem Bimetall vorgesehen ist.

## Claims

1. Insulation piercing connecting device for establishing contact with an unstripped electrical conductor (2) in a V-shaped contact area (6) formed by facing cutting edges (10, 11) of two clamping limbs (4, 56), with undulation in each case of at least one cutting flank (12, 13) of the cutting edges (10, 11) causing the width (b, b', b") of the contact surfaces formed by these to increase and decrease alternately in the taper direction (14) of the V-shaped contact area (6), **characterised in that** at least one further cutting area (15) is connected to a cutting area (15) of comparatively small width (b) and an adjacent contact area (17) of comparatively large width (b', b").

2. Insulation piercing connecting device according to Claim 1, **characterised in that** the clamping limbs (4, 5) are arranged at an angle of incidence (α) against the direction of extraction (22) of the conductor (2).

3. Insulation piercing connecting device according to Claim 2, **characterised in that** the angle of incidence α is between 0° and 10°, preferably 5°.

4. Insulation piercing connecting device according to one of Claims 1 to 3, **characterised in that** the cutting edges (10, 11) are arranged with an offset (2) in relation to each other in the contact area (6).

5. Insulation piercing connecting device according to one of Claims 1 to 4, **characterised in that** the cutting flanks (12, 13) undulate in a mirror image of the relevant cutting edge (10, 11).

6. Insulation piercing connecting device according to one of Claims 1 to 5, **characterised in that** the cutting flanks (12, 13) are configured in a wedge shape in the direction of the relevant cutting edge (10, 11).

7. Insulation piercing connecting device according to one of Claims 1 to 6, **characterised in that** the clamping limbs (4, 5) are angled ends of the limbs (3a, 3b) of a U-shaped contact piece (3).

8. Insulation piercing connecting device according to Claim 7, **characterised in that** the clamping limbs (4, 5) form an angle β > 90° with the limbs (3a, 3b) of the contact piece (3).

9. Insulation piercing connecting device according to one of Claims 1 to 8, **characterised by** a contact surface (18) located away from and facing the contact area (6) for front face contact with the conductor (2).

10. Insulation piercing connecting device according to one of Claims 1 to 9, **characterised in that** the contact area (6) is in the front face of a box-shaped contact piece (3') made of a bimetal.

## Revendications

1. Borne coupante pour la mise en contact d'un conducteur (2) électrique non dénudé dans une région (6) de contact en V formée par des bords (10, 11) de coupe en vis-à-vis de deux branches (4, 5) de serrage, la largeur (b, b', b") des faces de contact formées par les bords (10, 11) de coupe, par une ondulation d'au moins un flanc (12, 13) respectif de coupe de ces derniers, augmentant et diminuant alternativement dans la direction (14) de rétrécissement de la région (6) de contact en forme de V, **caractérisée en ce qu'**au moins une région (15) supplémentaire de coupe fait suite à une région (15) de coupe de relativement petite largeur (b) qui est suivie d'une région (17) de contact de relativement grande largeur (b', b").

2. Borne coupante suivant la revendication 1, **caractérisée en ce que** les branches (4, 5) de serrage sont inclinées sous un angle (α) d'inclinaison à l'encontre d'une direction (21) d'extraction du conducteur (2).

3. Borne coupante suivant la revendication 2, **caractérisée en ce que** l'angle (α) d'inclinaison est compris entre 0° et 10°, de préférence est égal à 5°.

4. Borne coupante suivant l'une quelconque des revendications 1 à 3, **caractérisée en ce que** les bords (10, 11) de coupe sont disposés avec un décalage mutuel dans la région (6) de contact.

5. Borne coupante suivant l'une quelconque des revendications 1 à 4, **caractérisée en ce que** les flancs (12, 13) de coupe sont ondulés symétriquement comme en un miroir par rapport au bord (10, 11) respectif de coupe.

6. Borne coupante suivant l'une quelconque des revendications 1 à 5, **caractérisée en ce que** les flancs (12, 13) de coupe sont réalisés cunéiformes en direction du bord (10, 11) respectif de coupe.

7. Borne coupante suivant l'une quelconque des revendications 1 à 6, **caractérisée en ce que** les branches (4, 5) de serrage sont des extrémités coudées des branches (3a, 3b) d'une pièce (3) de contact en forme de U.

8. Borne coupante suivant la revendication 7, **caractérisée en ce que** les branches (4, 5) de serrage font un angle β > 90° avec les branches (3a, 3b) de la pièce (3) de contact.

9. Borne coupante suivant l'une quelconque des revendications 1 à 8, **caractérisée par** une face (18) de mise en contact, disposée à distance de la région (6) de contact et tournée vers celle-ci, pour la mise en contact frontale du conducteur (2).

10. Borne coupante suivant l'une quelconque des revendications 1 à 9, **caractérisée en ce que** la région (6) de contact est prévue sur le côté frontal d'une pièce (3') de contact en forme de caisson, réalisée à partir d'un bilame.
